# NEUE EUROPÄISCHE PATENTSCHRIFT

(11) **EP 1 491 723 B2**
(45) Veröffentlichungstag und Bekanntmachung des Hinweises auf die Entscheidung über den Einspruch: **06.05.2009**
(45) Hinweis auf die Patenterteilung: 23.08.2006
(21) Anmeldenummer: 04102733.5
(22) Anmeldetag: 15.06.2004
(51) Int. Cl.: F01D 5/22, F01D 5/00

(54) **Verfahren zum Modifizieren der Kopplungsgeometrie bei Deckbandsegmenten von Turbinenlaufschaufeln**
Method of modifying the coupling geometry in shroud band segments of turbine blades
Procédé de modification de la géométrie d'emboîtement des viroles d'aubes de turbine

(30) Priorität: 23.06.2003 DE 10328310
(43) Veröffentlichungstag der Anmeldung: 29.12.2004
(73) Patentinhaber: Alstom Technology Ltd, 5400 Baden (CH)
(72) Erfinder: Hähnle, Hartmut, 79790 Küssaberg (DE); Nagler, Christoph, 8032 Zürich (CH); Schwarz, Ingo, 5422 Oberehrendingen (CH)

(56) Entgegenhaltungen:
- EP-B- 0 389 913
- US-A- 4 291 448
- US-A- 4 400 915
- US-A- 4 589 175
- US-A- 4 657 171
- US-A- 4 893 388
- US-A- 5 511 948
- US-B1- 6 464 128

## Beschreibung

### Technisches Gebiet

Die Erfindung betrifft ein Verfahren zum Modifizieren der Kopplungsgeometrie bei Deckbandsegmenten von Turbinenlaufschaufeln.

### Stand der Technik

Bei Turbinenstufen ist es bekannt, Turbinenlaufschaufeln mit einem Deckband auszustatten. Dabei ist die Deckband-Kopplung der nebeneinander liegenden Schaufeln oder Schaufelsegmente durch einen definierten Kopplungswinkel gekennzeichnet, der allerdings durch auf die Schaufeln wirkende Fliehkräfte, die Schaufelentwindung, die Deckbandstreckung, Temperatur des Arbeitsmediums, etc. beeinflusst wird. Durch den Kopplungswinkel und die Kopplungsfläche wiederum lassen sich die Spannungskräfte, die beim Abstützen der Schaufeln untereinander im Betrieb wirken, kontrollieren. Derartige Turbinenlaufschaufeln mit Deckbandsegment werden beispielsweise in den deutschen Patentschriften DE 36 20 162 C2 und DE 35 17 283 C2 beschrieben.

Die Art der Kopplung, d.h. der Kopplungswinkel und die Kopplungsfläche, ist für das Betriebsverhalten der Turbinenlaufschaufeln, und hier insbesondere für das Verschleißverhalten im Bereich der Kopplung, wegen der Übertragung der Kopplungskräfte von wesentlicher Bedeutung. Aufgrund der o.g. Faktoren, die die Deckband-Kopplung beeinflussen, können schon geringe Änderungen am Turbinendesign einzelner Turbinenstufen, beispielsweise durch Umrüsten einer Turbinenstufe oder veränderte Betriebsbedingungen, zu unerwünscht hohem Verschleiß an bestehenden Turbinenstufen führen. Wird aufgrund von Betriebserfahrungen festgestellt, dass der Verschleiss im Kopplungsbereich zweier Turbinen-Deckbandsegmente unzulässig hoch ist, so erfolgt bisher lediglich eine Reparatur der Turbinenschaufel im Kopplungsbereich. Dabei wird der Kopplungsbereich in der Regel mit Chromcarbid beschichtet. Im Extremfall müssen einzelne Schaufeln oder Schaufelgruppen ausgetauscht werden. Ausserdem verkürzen sich in ungünstigen Fällen die Wartungsintervalle, was die Wirtschaftlichkeit der Anlage verringert.

US-4,291,448-A offenbart ein Verfahren zur Reparatur von verschliessenen Deckbandsegmenten durch Schleifen der betroffenen Zonen und Auftragen von zusätzlichem Material, um die originale Kopplungsgeometrie wieder zu erhalten.

### Darstellung der Erfindung

Der Erfindung liegt daher die Aufgabe zugrunde, die obengenannten Nachteile des Standes der Technik zu vermeiden und ein Verfahren zum Modifizieren des Kopplungswinkels bei Deckbandsegmenten von Turbinenlaufschaufeln zur Verfugung zu stellen, welches das Verschleißverhalten im Kopplungsbereich verbessert und die Lebensdauer der Deckbandsegmente von Turbinenlaufschaufeln auf wirkungsvolle und kostengünstige Weise verlängert. Die Modifikation soll dabei entweder an bestehenden Turbinenlaufschaufeln durchführbar sein oder aber an Neuteilen, die gegen Turbinenlaufschaufeln austauschbar sind, die das Ende ihrer Lebensdauer erreicht haben.

Diese Aufgabe wird durch das Verfahren nach Anspruch 1 gelöst. Weitere vorteilhafte Ausgestaltungen und Weiterbildungen sind in den Unteransprüchen angegeben.

Das erfindungsgemäße Verfahren zum Modifizieren der Kopplungsgeometrie bei Deckbandsegmenten von Turbinenlaufschaufeln weist dabei folgende Schritte auf: Berechnen einer modifizierten Koppiungsgeometrie. Hier kommen beispielsweise Simulationen zur Anwendungen, in denen die veränderten Strömungsbedingungen in einer modernisierten Turbomaschine und deren Auswirkungen auf die betreffende Turbinenstufe analysiertwerden können. Abtragen von außerhalb der modifizierten Kopplungsgeometrie gelegenen Deckbandmaterial; und/oder Auftragen von zusätzlichem, nicht innerhalb der modifizierten Kopplungsgeometrie vorhandenen Materials; Nachbearbeiten der Abtrags- und/oder Auftragszonen. Eine Nachbearbeitung kann insbesondere nach Materialauftrag notwendig sein, da hierdurch die gewünschte Oberflächengüte erzielbar ist. Auf diese Weise kann beispielsweise der Koppiungswinkel und die Kopplungsfläche oder aber nur der Kopplungswinkel variiert werden.

Das erfindungsgemäße Verfahren sieht ferner vor, dass die modifizierte Kopplungsgeometrie eine Änderung des Kopplungswinkels um zumindest = 5°, vorzugsweise ±15° bis ±40° vorsieht. Dabei sind die Winkelangaben von der Umfangsrichtung aus gemessen. Es gilt, dass bei zu kleinen übertragenen Kopplungskräften eine Vergrösserung des Kopplungswinkels angestrebt wird. Umgekehrt wird bei zu grossen Übertragungskräften eine Verkleinerung des Kopclungswinkels angestrebt.

Durch das erfindungsgemäße Verfahren werden die Nachteile des Standes der Technik vermieden und das Verschleißverhalten im Kopplungsbereich verbessert Ferner wird die Lebensdauer der Turbinenschaufeln auf wirkungsvolle und kostengünstige Weise verlängert

Eine vorteilhafte Weiterbildung des erfindungsgemäßen Verfahrens sieht vor, dass die Auftragszonen vorab derart bearbeitet werden, dass ein verbesserter Auftragsquerschnittzur Verfügung gestellt wird. Dies geschieht beispielsweise durch Materialabtrag an einer stelle des Deckbandsegments, das einen ausreichend grossen Querschnitt bietet um Auftragsmaterial damit sicher und zuverlässig zu verbinden. Ausserdem können hierdurch auch Winkelquerschnitte definiert werden, die aus herstellungstechnischen Gründen vorteilhaft sind, da das Auftragsmaterial an mehreren Seiten mit dem original Deckbandsegment verbunden ist.

Ferner sieht eine besonders vorteilhafte Weiterbildung des Verfahrens vor, dass die Änderung des Kopplungswinkels ± 25° beträgt. Dieser Winkel hat sich peispielsweise Versuchen als vorteilhaft zur Änderung von Kepplungswinkeln von 15° auf 40° erwiesen.

Noch eine vorteilhafte Ausführungsform des erfindungsgemäßen Verfahrens sieht vor, dass das Auftragen von zusätzlichem Material mittels Auftragsschweissen erfolgt. Hier hat sich beispielsweise das Auftragsschweissen mittels Laser bewährt.

Noch eine vorteilhafte Ausführungsform des erfindungsgemäßen Verfahrens sieht vor, dass das Abtragen von überschüssigem Material mittels Schleifen erfolgt. Sofern grössere Segmente abgetrennt werden sollen, kann hier beispielsweise ein Trennschleifer zur Anwendung kommen.

Ein weiteres erfindungsgemässes Verfahren zum Modifizieren einer bestehenden Gussform für eine Turbinenlaufschaufel mit Deckbandsegment, für eine geänderte Geometrie des Kopplungswinkels, weist folgende Schritte auf: Berechnen einer modifizierten Kopplungsgeometrie; Abtragen von innerhalb der modifizierten Kopplungsgeometrie gelegenen Gussformmaterial; und/oder Auftragen von zusätzlichem, nicht vorhandenen Gussformmaterial ausserhalb der modifizierten Kopplungsgeometrie; Nachbearbeiten der Abtrags- und/oder Auftragszonen. Im wesentlichen handelt es sich bei diesen Modifikationen um die umgekehrten Schritte, wie bei dem erfindungsgemäßen Verfahren nach Patentanspruch 1, da es sich hier um eine Negativform handelt. Eine derartige Modifikation von bereits bestehenden Gussformen ist hilfreich, wenn Ersatz-Turbinenschaufein hergestellt werden sollen, die andernfalls nachträglich modifiziert werden müssten. Hierdurch wird eine kostengünstige Möglichkeit zur weiteren Nutzung bereits bestehender Gussformen vorgestellt, ohne auf die Vorteile dermodifizierten Kopplungsgeometrie verzichten zu müssen:

Eine vorteilhafte Ausführungsform des erfindungsgemäßen Verfahrens sieht vor, dass die modifizierte Kopplungsgeometrie eine Änderung des Kopplungswinkels um zumindest ±5°, vorzugsweise ±15° bis ±40° aufweist. Besonders vorteilhaft ist es, wenn die Änderung des Kopplungswinkels ±25° beträgt.

Dabei kann in vorteilhafter Weise auch hier das Auftragen von zusätzlichem Material mittels Auftragsschweissen und das Abtragen von überschüssigem Material mittels Schleifen erfolgen.

### Kurze Beschreibung der Zeichnungen

Im folgenden ist eine vorteilhafte Ausführungsform der Erfindung in Verbindung mit den beigefügten Zeichnungen beschrieben. Darin zeigen:
- Figur 1: eine perspektivische Ansicht einer Turbinenlaufschaufel mit Deckbandsegment;
- Figur 2: eine schematische Detailansicht II des Deckbandsegments aus Figur 1;
- Figur 3a, 3b: eine schematische Draufsicht auf den Kopplungsbereich des Deckbandsegments von Druck- und Saugseite ohne Modifikation;
- Figur 4a, 4b: eine schematische Draufsicht auf den Kopplungsbereich des Deckbandsegments von Druck- und Saugseite mit Modifikation.

Es sind nur die für das Verständnis der Erfindung wesentlichen Elemente gezeigt. In der nachfolgenden Beschreibung sind gleiche oder ähnliche Teile mit gleichen Bezugszeichen gekennzeichnet.

### Wege zur Ausführung der Erfindung

Figur 1 zeigt eine perspektivische Ansicht eines Gittermodells einer Turbinenlaufschaufel 1 mit einem Deckbandsegment 7. Die Turbinenlaufschaufel 1 weist an ihrem oberen Ende einen Schaufelkopf 2 und an ihrem unteren Ende einen Schaufelfuss 3 auf, der sich in einem Schaft 4 fortsetzt (nur angedeutet). In der linken Zeichnungsseite ist die Schaufelprofil-Vorderkante 5 und auf der rechten Zeichnungsseite die Schaufelprofil-Hinterkante 6 gezeigt

Wie insbesondere in Figur 2 der Darstellung des Details II aus Figur 1 entnommen werden kann, verläuft das Deckbandsegment 7 am Schaufelkopf 2 im wesentlichen quer zur zwischen der Schaufelprofil-Vorderkante 5 und der Schaufelprofil-Hinterkante 6 verlaufenden Profilsehne und parallel zur Umfangsrichtung U. Das Deckbandsegment 7 erstreckt sich dabei nicht über die gesamte Schaufeltiefe, sondern lediglich auf einen Bereich in der Schaufelmitte. Der Übergang zwischen dem Deckbandsegment 7 und dem Schaufelkopf 2 wird durch Übergangsradien bestimmt. Ferner sind an den Seitenflächen des Deckbandsegments 7 Kontaktflächen 8, 9 vorgesehen, die während des Betriebs an Kontaktflächen benachbarter Deckbandsegmente anliegen.

Figuren 3a und 3b zeigen eine schematische Draufsicht auf den Kopplungsbereich von Deckbandsegmenten 7 von Druckseite und Saugseite ohne Modifikation.

Das in Figur 3a dargestellte druckseitige Ende des Deckbandsegments 7 zeigt etwa mittig angeordnet eine Finne 11, die als Dichtsteg zwischen der Gehäuseinnenwand des Turbinengehäuses und dem aus den Deckbandsegmenten 7 aufgebauten Turbinendeckband dient. Die Kontaktfläche 8 des Deckbandsegments 7, die der gegenseitigen Abstützung von benachbarten Turbinenlaufschaufeln dient, weist dabei im vorliegenden Ausführungsbeispiel vor der Modifikation einen Winkel von 15° gemessen von der Umfangsrichtung auf. Ferner ist deutlich der gestufte bzw. Z-förmige Seitenrand des Deckbandsegments ohne Modifikation erkennbar.

Das in Figur 3b dargestellte saugseitige Ende des Deckbandsegments 7 zeigt ebenfalls eine etwa mittig angeordnet Finne 11. Die Kontaktfläche 9, die quasi die lange Verbindungslinie zwischen dem oberen und dem unteren horizontalen Z-Balken bildet, weist auch am saugseitigen Deckbandsegment 7 einen Winkel von 15°, gemessen von der Umfangsrichtung, auf.

Der im vorliegenden Ausführungsbeispiel errechnete optimale Winkel für die modifizierten druckseitigen und saugseitigen Kontaktflächen beträgt jeweils 40° von der Umfangsrichtung gemessen. Die gewünschte Winkeländerung beträgt somit jeweils 25°. Zur Änderung der Kopplungsgeometrie muss an einigen Stellen Material abgetragen werden und an anderen Stellen Material hinzugefügt werden.

Zum Auftragen von zusätzlichem Material werden die entsprechenden Deckbandabschnitte so vorbereitet, dass durch vorherigen Materialabtrag ein optimaler Querschnitt zum Auftragen von neuem Deckbandmaterial zur Verfügung gestellt wird. Diese Vorbereitungsflächen sind in Figuren 3a und 3b durch gestrichelte Linien und die Aussenkontur begrenzt und mit Bezugsziffer 10 gekennzeichnet. Im vorliegenden Ausführungsbeispiel erfolgt dabei der Materialabtrag durch ein Schleifverfahren. Grundsätzlich ist aberjedes andere geeignete Abtragsverfahren möglich.

Figuren 4a und 4b zeigen eine schematische Draufsicht auf den Kopplungsbereich der Deckbandsegmente 7 von Druck- und Saugseite mit modifizierter Kopplungsgeometrie. Auch hier sind die Finnen 11 dargestellt, die parallel zur durch Pfeil U dargestellten Umfangsrichtung verlaufen. Die Kontaktflächen 8, 9 verlaufen dabei unter einem Winkel von 40°, gemessen von der Umfangsrichtung.

In den Figuren 4a und 4b sind die Auftragsflächen 13, in denen zusätzliches Deckbandmaterial aufgetragen wurde, innerhalb der Deckbandkontur gestrichelt dargestellt. Die Abtragsflächen 12, d.h. Zonen in denen überschüssiges Deckbandmaterial entfernt wurde, sind ausserhalb der Deckbandkontur mit gestrichelten Linien begrenzt. In Figur 4b ist anschaulich die durch den Materialabtrag und das Materialauftragen hervorgerufene Winkeländerung von 15° auf 40° dargestellt.

Ferner ist in den Figuren 4a und 4b die Änderung der Konturvon einerursprünglich Z-förmigen Kontur in einen im wesentlichen diagonal verlaufenden Kopplungsbereich mit abgerundetem Endbereich zu erkennen. Hierdurch werden die Verschleisseigenschaften verbessert und die Lebensdauer des Deckbandsegments erheblich verlängert.

Im vorliegenden Ausführungsbeispiel ist der Materialabtrag mittels Trennschleifen und der Materialauftrag mittels Auftragsschweissen, hier im WIG-Schweissverfahren, erfolgt. Grundsätzlich ist aber jedes geeignete Auftrags- und Abtragsverfahren verwendbar.

### Bezugszeichenliste

- 1: Turbinenlaufschaufel
- 2: Schaufelkopf
- 3: Schaufelfuss
- 4: Schaft
- 5: Schaufelprofil-Vorderkante
- 6: Schaufelprofil-Hinterkante
- 7: Deckbandsegment
- 8: Kontaktfläche Druckseite
- 9: Kontaktfläche Saugseite
- 10: Vorbereitungsfläche
- 11: Finne
- 12: Abtragsfläche
- 13: Auftragsfläche

- U: Umfangsrichtung

## Patentansprüche

1. Verfahren zum Modifizieren der Kopplungsgeometrie bei Deckbandsegmenten (7) von Turbinenlaufschaufeln (1), wobei das Verfahren folgende Schritte aufweist:
- Berechnen einer modifizierten Kopplungsgeometrie;
- Abtragen von außerhalb der modifizierten Kopplungsgeometrie gelegenen Deckbandmaterial (12); und/oder
- Auftragen von zusätzlichem, nicht innerhalb der modifizierten Kopplungsgeometrie vorhandenen Materials (13),
- Nachbearbeiten der Abtrags- und/oder Auftragszonen, wobei die modifizierte Kopplungsgeometrie eine Änderung des Kopplungswinkels von zumindest ±5°, vorzugsweise ±15° bis ±40° aufweist.

2. Verfahren nach Patentanspruch 1, wobei die Auftragszonen derart vorbearbeitet werden, dass ein verbesserter Auftragsquerschnitt zur Verfügung gestellt wird.

3. Verfahren nach Patentanspruch 1, wobei die Änderung des Kopplungswinkels ± 25° beträgt.

4. Verfahren nach einem der voranstehenden Patentansprüche, wobei das Auftragen von zusätzlichem Material mittels Auftragsschweissen erfolgt.

5. Verfahren nach einem der voranstehenden Patentansprüche, wobei das Abtragen von überschüssigem Material mittels Schleifen erfolgt.

6. Verfahren zum Modifizieren einer bestehenden Gussform für eine Turbinenlaufschaufel mit Deckbandsegment, für eine geänderte Geometrie des Kopplungswinkels , wobei das Verfahren folgende Schritte aufweist:
- Berechnen einer modifizierten Kopplungsgeometrie;
- Abtragen von innerhalb der modifizierten Kopplungsgeometrie gelegenen Gussformmaterial; und/oder
- Auftragen von zusätzlichem, nicht vorhandenen Gussformmaterial ausserhalb der modifizierten Kopplungsgeometrie;
- Nachbearbeiten der Abtrags- und/oder Auftragszonen.

7. Verfahren nach Patentanspruch 6, wobei die modifizierte Kopplungsgeometrie eine Änderung des Kopplungswinkels von zumindest ±5°, vorzugsweise ±15 bis ±40° aufweist.

8. Verfahren nach Patentanspruch 7, wobei die Änderung des Kopplungswinkels ±25° beträgt

9. Verfahren nach einem der Patentansprüche 6 bis 8 wobei das Auftragen von zusätzlichem Material mittels Auftragsschweissen erfolgt.

10. Verfahren nach einem der Patentansprüche 6 bis 9, wobei das Abtragen von überschüssigem Material mittels Schleifen erfolgt.

## Claims

1. Method of modifying the coupling geometry in shroud band segments (7) of turbine moving blades (1), the method having the following steps:
- calculation of a modified coupling geometry;
- removal of shroud band material (12) situated outside the modified coupling geometry; and/or
- application of additional material (13) not present inside the modified coupling geometry;
- reworking the removal and/or application zones, the modified coupling geometry having a change in the coupling angle of at least ±5°, preferably ±15° to ±40°.

2. Method according to patent Claim 1, the application zones being premachined in such a way that an improved application cross section is made available.

3. Method according to patent Claim 1, the change in the coupling angle being ±25°.

4. Method according to one of the preceding patent claims, the application of additional material being effected by means of deposition welding.

5. Method according to one of the preceding patent claims, the removal of excess material being effected by means of grinding.

6. Method of modifying an existing casting mould for a turbine moving blade having a shroud band segment, for a changed geometry of the coupling angle, the method having the following steps:
- calculation of a modified coupling geometry;
- removal of casting mould material situated inside the modified coupling geometry; and/or
- application of additional casting mould material, which is not present, outside the modified coupling geometry;
- reworking the removal and/or application zones.

7. Method according to patent Claim 6, the modified coupling geometry having a change in the coupling angle of at least ±5°, preferably ±15° to ±40°.

8. Method according to patent Claim 7, the change in the coupling angle being ±25°.

9. Method according to one of patent Claims 6 to 8, the application of additional material being effected by means of deposition welding.

10. Method according to one of patent Claims 6 to 9, the removal of excess material being effected by means of grinding.

## Revendications

1. Procédé pour modifier la géométrie d'emboîtement des viroles (7) d'aubes de turbines (1), dans lequel le procédé comprend les étapes suivantes :
- calcul d'une géométrie d'emboîtement modifiée ;
- enlèvement du matériau des viroles (12) situé en dehors de la géométrie d'emboîtement modifiée ; et/ou
- revêtement de matériau supplémentaire (13) n'existant pas à l'intérieur de la géométrie d'emboîtement modifiée ;
- post-usinage des zones d'enlèvement et/ou de revêtement, dans lequel la géométrie d'emboîtement modifiée présente une variation de l'angle d'emboîtement d'au moins ±5°, de préférence de ±15° à ±40°.

2. Procédé selon la revendication 1, dans lequel les zones de revêtement sont pré-usinées de manière à fournir une section transversale de revêtement améliorée.

3. Procédé selon la revendication 1, dans lequel la variation de l'angle d'emboîtement est de ±25°.

4. Procédé selon l'une quelconque des revendications précédentes, dans lequel le revêtement de matériau supplémentaire s'effectue au moyen d'un rechargement par soudage.

5. Procédé selon l'une quelconque des revendications précédentes, dans lequel l'enlèvement de matériau excessif s'effectue par meulage.

6. Procédé pour modifier un moule de coulée existant pour une aube de turbine comprenant une virole, pour une géométrie modifiée de l'angle d'emboîtement, dans lequel le procédé comprend les étapes suivantes :
- calcul d'une géométrie d'emboîtement modifiée ;
- enlèvement de matériau du moule de coulée se trouvant à l'intérieur de la géométrie d'emboîtement modifiée ; et/ou
- revêtement de matériau du moule de coulée supplémentaire non présent en dehors de la géométrie d'emboîtement modifiée ;
- post-usinage des zones d'enlèvement et/ou de revêtement.

7. Procédé selon la revendication 6, dans lequel la géométrie d'emboîtement modifiée présente une variation de l'angle d'emboîtement d'au moins ±5°, de préférence de ±15° à ±40°.

8. Procédé selon la revendication 7, dans lequel la variation de l'angle d'emboîtement est de ±25°.

9. Procédé selon l'une quelconque des revendications 6 à 8, dans lequel le revêtement de matériau supplémentaire s'effectue au moyen d'un rechargement par soudage.

10. Procédé selon l'une quelconque des revendications 6 à 9, dans lequel l'enlèvement de matériau excessif s'effectue par meulage.
